# EUROPÄISCHE PATENTSCHRIFT

(11) **EP 0 253 058 B1**
(45) Veröffentlichungstag und Bekanntmachung des Hinweises auf die Patenterteilung: **27.06.1990**
(21) Anmeldenummer: 87103827.9
(22) Anmeldetag: 17.03.1987
(51) Int. Cl.: F42B 12/22, F42B 14/06

(54) **Unterkalibriges Geschoss**
Sub-calibre projectile
Projectile à calibre réduit

(30) Priorität: 15.07.1986 DE 3623806
(43) Veröffentlichungstag der Anmeldung: 20.01.1988
(73) Patentinhaber: Rheinmetall GmbH, 40880 Ratingen (DE)
(72) Erfinder: Simon, Walter, D-5120 Herzogenrath (DE); Eskam, Armin, D-4018 Langenfeld (DE); Becker, Wilfried, D-4000 Düsseldorf (DE)

(56) Entgegenhaltungen:
- EP-A- 0 108 741
- EP-A- 0 137 106
- FR-A- 1 257 604
- FR-A- 2 529 663
- US-A- 3 000 309
- US-A- 3 495 434
- US-A- 4 382 411

## Beschreibung

Die Erfindung betrifft ein unterkalibriges Geschoß mit einem Geschoßkörper, einem Leitwerk und einem Treibkäfig.

Bei Sprenggeschossen ist es bekannt, Konstruktionssplitter vorzusehen. Hierzu werden gewöhnlich dickwandige, vorfragmentierte Geschoßhüllen verwendet, die bei der Zündung der Sprengladung zersplittern, oder die Geschoßhüllen besitzen eine Innenauskleidung aus Konstruktionssplittern, oder die Konstruktionssplitter sind eingeschmiedet. Nachteilig hierbei ist, daß der Masseanteil der Konstruktionssplitter entweder klein oder nur in engen Grenzen zu steuern ist.

Aus der EP-A 0 108 741 ist z. B. ein doppelwandiger Splitterkörper bekannt, dessen Zwischenraum mit Splittern unterschiedlicher Größe und/oder Gestalt gefüllt ist.

Die FR-A 1 257 604 offenbart ein Mörser- oder Bombengeschoß mit äußerer vorfragmentierter Splitterhülle und innenliegender Zentrierungshülle. Ein derartiges Geschoß ist aus Konstruktions- bzw. Festigkeitsgründen zum Verschießen mittels eines Treibkäfigs, wie er z. B. aus der US-A 4 382 411 bekannt ist, mit hohen Anfangsgeschwindigkeiten im Direktschuß völlig ungeeignet.

Aufgabe der Erfindung ist es, ein unterkalibriges Geschoß zu schaffen, das zum Verschießen mit hoher Anfangsgeschwindigkeit für einen direkten Zielbeschuß geeignet ist und fernerhin einen größeren Masseanteil der Konstruktionssplitter im Verhältnis zur Geschoßmasse und ein Variieren der Masse der Konstruktionssplitter in weiten Grenzen ermöglicht.

Diese Aufgabe wird mit der im Patentanspruch 1 enthaltenen technischen Lehre gelöst.

Hierdurch wird die Anordnung der Konstruktionssplitter auf der Außenseite des unterkalibrigen Geschosses ohne Formschluß vorgenommen, d. h. daß die Geschoßhülle im Anordnungsbereich der Splitterhülse keine Erhebungen, Vertiefungen, Gewinde oder dergleichen aufweist, mit denen die Splitterhülse in Eingriff steht. Hierdurch wird bewirkt, daß beim Abschuß des Geschosses im Geschützrohr ein Gleichgewicht der Kräfte zwischen Treibkäfig und Splitterhülse einerseits und Geschoßhülle mit Sprengstoff andererseits erzielt wird. Dadurch muß die Geschoßhülle nur sich selbst und den Sprengstoff tragen, so daß sie entsprechend dünnwandig ausgeführt werden kann und die dabei eingesparte Masse der Konstruktionssplittermasse zugute kommt. Hierdurch wird es auch möglich, die volle sprengstoffbelegte Geschoßhüllenlänge zum Anbringen von Konstruktionssplittern zu nutzen, es ergibt sich ein sehr günstiges Verhältnis der Masse von Konstruktionsspiittem zur Geschoßmasse. Die Konstruktionssplitter können aus beliebigem dafür geeigneten Material, beispielsweise aus Stahl, bestehen. Sie können in ihrer Masse über eine weite Spanne abgestuft werden und es ergibt sich eine preiswerte Herstellung, da die Splitterhülse einfach aufgeschoben wird.

Weitere Ausgestaltungen der Erfindung sind in der nachfolgenden Beschreibung und den Unteransprüchen zu entnehmen.

Die Erfindung wird nachstehend anhand der in den beigefügten Abbildungen dargestellten Ausführungsbeispiele näher erläutert.
Figur 1 zeigt ein unterkalibriges Geschoß teilweise im Schnitt,
Figur 2 zeigt ausschnittsweise eine Ausführungsform der Splitterhülse und
Figur 3 zeigt ausschnittsweise eine weitere Ausführungsform einer Splitterhülse.

Das in Figur 1 dargestellte unterkalibrige Geschoß besitzt einen Geschoßkörper 1 mit einer Geschoßhülle 2, die heckseitig mit einem Leitwerk 3 und bugseitig mit einer konischen Geschoßspitze 4 verbunden ist. Die Geschoßhülle 2 nimmt eine Sprengladung 5 auf. Der Geschoßkörper 1 trägt ferner einen Treibkäfig 6, der zweckmäßigerweise durch Axialschlitze 7 vorsegmentiert ist, einen Führungsring 8 aufweist und frontseitig mit einer Stautasche 9 versehen sein kann.

Die Geschoßhülle 2 besitzt eine kreiszylindrische Außenfläche, die sich über den Aufnahmebereich der Sprengladung 5 erstreckt und frontseitig an einer Schulter 10 endet, während der Treibkäfig 6 eine ebenfalls kreiszylindrische Innenfläche in diesem Bereich aufweist, so daß zwischen Treibkäfig 6 und Geschoßhülle 2 ein kreisringförmiger Zwischenraum existiert, der von einer Splitterhülse 11 eingenommen wird. Die Splitterhülse 11 kann aus einzelnen axial nebeneinander angeordneten Ringen 12 bestehen, die, wie in Figur 3 dargestellt ist, durch Schlitze 13 vorsegmentiert sein können. Die Splitterhülse 11 kann auch, wie in Figur 2 dargestellt ist, aus einem durch Nuten 14 vorsegmentierten Rohrstück bestehen, wobei die Nuten 14 entsprechend einem vorgegebenen Muster angeordnet sind.

Die Splitterhülse 11 ist auf die kreiszylindrische Außenfläche der Geschoßhülle 2 von hinten gegen die Schulter 10 aufgeschoben und verläuft bündig zum Geschoßkörper 1. Heckseitig wird die Splitterhülse 11 durch einen Ring 15 gesichert, der beispielsweise auf die Geschoßhülle 2 aufgeschraubt ist, wobei die Geschoßhülle 2 in diesem Bereich zu diesem Zweck mit Gewinde versehen sein kann. Der Ring 15 kann ferner eine Schulter 16 aufweisen, die als Abrollkante für den Treibkäfig 6 dient.

Miteinander korrespondierende Formschlußmittel 17 auf dem Umfang der Splitterhülse 11 und der kreiszylindrischen Innenfläche des Treibkäfigs 6 können beispielsweise als übliches Gewinde ausgebildet sein.

## Patentansprüche

1.Unterkalibriges Geschoß mit einem Geschoßkörper (1), der eine, eine Sprengladung (5) aufnehmende, zwischen Leitwerk (3) und Geschoßspitze (4) befindliche Geschoßhülle (2) aufweist, die außenseitig von einem Treibkäfig (6) umgeben ist, wobei zwischen der kreiszylindrischen Innenfläche des Treibkäfigs (6) und der Außenfläche der Geschoßhülle (2) im Aufnahmebereich der Sprengladung (5) wenigstens eine Splitterhülse (11) angeordnet ist, die axial beidseitig durch Schultern (10, 16) des Geschoßkörpers (1) abgestützt und bündig zum Geschoßkörper (1) angeordnet ist, und die umfangsseitig Formschlußmittel (17) zum Zusammenwirken mit korrespondierenden Formschlußmitteln auf der kreiszylindrischen Innenfläche des Treibkäfigs (6) aufweist.

2. Geschoß nach Anspruch 1, dadurch gekennzeichnet, daß die Splitterhülse (11) aus ggf. vorsegmentierten Ringen (12) besteht, die axial nebeneinander angeordnet sind.

3. Geschoß nach Anspruch 1, dadurch gekennzeichnet, daß die Splitterhülse (11) aus einem vorsegmentierten Rohrstück besteht.

4. Geschoß nach einem der Ansprüche 1 bis 3, dadurch gekennzeichnet, daß die Splitterhülse (11) heckseitig durch einen Ring (15) abgestützt ist, der insbesondere gleichzeitig als Abrollkante für den Treibkäfig (6) dient.

## Claims

1. Sub-calibre projectile with a projectile body (1) having a projectile casing (2) which houses an explosive charge (5) and which is located between the tail unit (3) and the nose (4) of the projectile and which is externally embraced by a sabot (6), at least one fragmentation casing (11) being provided in the zone which houses explosive charge (5) between a circularly cylindrical internal surface of the sabot (6) and the external surface of the projectile casing (2), the casing being supported axially at both ends by shoulders (10, 16) on the projectile body (1) and being positioned flush with the said projectile body (1), and having peripheral positive interlocking means (17) arranged to engage with corresponding positive interlocking means on the circular cylindrical internal surface of the sabot (6).

2.. Projectile in accordance with claim 1, characterised by the fact that the fragmentation casing (11) consists of rings (12) preferably presegmented, and axially adjacent one another.

3. Projectile in accordance with claim 1, characterised by the fact that the fragmentation casing (11) consists of a presegmented piece of tubing.

4. Projectile in accordance with one of claims 1 to 3, characterised by the fact that the fragmentation casing (11) is supported at the rear by a ring (15) which preferably also serves as a rotation point for the sabot (6).

## Revendications

1. Projectile sous-calibré, avec un corps de projectile (1) qui présente une enveloppe de projectile (2), recevant une charge explosive (5), se trouvant entre l'empennage (3) et l'ogive de projectile (4), entourée extérieurement par une cage propulsive (6), au moins une enveloppe à fragmentation (11) étant disposée entre la face intérieure cylindrique circulaire de la cage propulsive (6) et la face extérieure de l'enveloppe de projectile (2), dans la zone de réception de la charge explosive (5), enveloppe (11) soutenue axialement, des deux côtés, par des épaulements (10, 16) du corps de projectile (1) et disposée affleurée par rapport au corps de projectile (1), et présentant du côté de la périphérie des moyens d'ajustement de forme (17) en vue de coopérer avec des moyens d'ajustement de forme correspondants sur la face intérieure cylindrique circulaire de la cage propulsive (6).

2. Projectile selon la revendication 1, caractérisé en ce que l'enveloppe à fragmentation (11) se compose d'anneaux (12) qui sont le cas échéant préseg- mentés, disposés les uns à côté des autres axialement.

3. Projectile selon la revendication 1, caractérisé en ce que l'enveloppe à fragmentation (11) se compose d'une pièce tubulaire présegmentée.

4. Projectile selon l'une des revendications 1 à 3, caractérisé en ce que l'enveloppe à fragmentation (11) est appuyé du côté arrière par une bague (15) qui sert en particulier, simultanément, de bordure de stabilisation de dérive pour la cage propulsive (6).
